# EUROPÄISCHE PATENTSCHRIFT

(11) **EP 3 333 329 B1**
(45) Veröffentlichungstag und Bekanntmachung des Hinweises auf die Patenterteilung: **28.07.2021**
(21) Anmeldenummer: 17203895.2
(22) Anmeldetag: 27.11.2017
(51) Int. Cl.: E03C 1/044, B67D 1/08

(54) **VORRICHTUNG, BEINHALTEND EINE ZUFLUSSARMATUR UND EINE KÜHLEINRICHTUNG MIT PHASENWECHSELMATERIAL**
DEVICE COMPRISING AN INFLOW FITTING AND A COOLING DEVICE COMPRISING A PHASE CHANGE MATERIAL
DISPOSITIF COMPRENANT UNE ARMATURE À DÉBIT ENTRANT ET UN DISPOSITIF DE REFROIDISSEMENT À MATÉRIAU DE CHANGEMENT DE PHASE

(30) Priorität: 06.12.2016 DE 102016123507
(43) Veröffentlichungstag der Anmeldung: 13.06.2018
(73) Patentinhaber: Grohe AG, 58653 Hemer (DE)
(72) Erfinder: Hamer, Felix, 58644 Iserlohn (DE); Riedel, Björn, 44879 Bochum (DE); Weiss, Martin, 58239 Schwerte (DE)

(56) Entgegenhaltungen:
- EP-A1- 2 672 027
- EP-A2- 2 687 798
- WO-A1-2014/190994
- DE-U1- 29 605 302
- DE-U1-202005 016 881
- GB-A- 2 304 179
- US-A- 1 531 808

## Beschreibung

Die vorliegende Erfindung betrifft eine Vorrichtung gemäß dem Oberbegriff von Anspruch 1, ein Verfahren sowie eine Verwendung einer Kühleinrichtung und einer Zuflussarmatur zu einem Bereitstellen gekühlten Trinkwassers.

Moderne Kücheneinrichtungen stellen eine Vielzahl funktioneller Ansprüche an ihre Komponenten. Dies gilt auch für die Sanitärarmatur. Im Stand der Technik sind Sanitärarmaturen bekannt, die neben üblichem Warm- und Kaltwasser auch gefiltertes und/oder gekühltes Wasser bereitstellen. Hierfür ist die Armatur im Stand der Technik mit einer Kompressionskältemaschine mit Aluminiumkältespeicher verbunden. Die Druckschrift DE202005016881U1 beschreibt eine Vorrichtung mit einem Behälter zur Aufnahme von Wasser, wobei der Behälter einen Auslass zur Abgabe von Wasser aus dem Behälter aufweist, sowie mit einer Wasserarmatur, die unmittelbar oder mittelbar mit dem Auslass des Behälters in Verbindung steht, dadurch gekennzeichnet, dass in dem Behälter eine Kühleinrichtung angeordnet ist, mittels derer das in dem Behälter befindliche oder das diesen durchströmende Wasser gekühlt wird.

Allgemein ist es eine Aufgabe der vorliegenden Erfindung, einen Nachteil, der sich aus dem Stand der Technik ergibt, zumindest teilweise zu überwinden. Eine weitere Aufgabe der Erfindung ist es, eine Vorrichtung mit einer Zuflussarmatur bereitzustellen, die gekühltes Wasser bereitstellt, wobei die Vorrichtung im Betrieb leiser ist. Zudem ist es eine Aufgabe der Erfindung, eine Vorrichtung, beinhaltend eine Zuflussarmatur, bereitzustellen, die gekühltes Trinkwasser bereitstellt und weniger aufwendig herstellbar ist. Eine weitere Aufgabe der Erfindung ist es, eine Vorrichtung, beinhaltend eine Zuflussarmatur, bereitzustellen, die gekühltes Trinkwasser bereitstellt und kostengünstiger herstellbar ist. Eine weitere Aufgabe der Erfindung ist es, eine Vorrichtung, beinhaltend eine Zuflussarmatur, bereitzustellen, die gekühltes Trinkwasser bereitstellt und einen Kältespeicher mit hoher Speicherkapazität bei möglichst geringem Speichervolumen beinhaltet. Ferner ist es eine Aufgabe der Erfindung eine der vorgenannten Vorrichtungen bereitzustellen, wobei die Vorrichtung gefiltertes Trinkwasser, gefiltertes und gekühltes Trinkwasser, ungefiltertes und ungekühltes Trinkwasser und Warmwasser und gefiltertes Warmwasser bereitstellen kann.

Ein Beitrag zur mindestens teilweisen Erfüllung mindestens einer der obigen Aufgaben wird durch die unabhängigen Ansprüche geleistet. Die abhängigen Ansprüche stellen bevorzugte Ausführungsformen bereit, die zur mindestens teilweisen Erfüllung mindestens einer der Aufgaben beitragen.

Einen Beitrag zur Erfüllung mindestens einer der Aufgaben leistet eine Vorrichtung gemäß Anspruch1, unter anderem beinhaltend
a) eine Zuflussarmatur und
b) eine Kühleinrichtung,
wobei die Kühleinrichtung
i) fluidleitend mit der Zuflussarmatur verbunden ist,
ii) in einer Zuflussrichtung vor der Zuflussarmatur angeordnet ist, und
iii) einen Wärmespeicher beinhaltet,
wobei der Wärmespeicher ein Speichermaterial beinhaltet, wobei das Speichermaterial gekennzeichnet ist durch
A) eine Phasenumwandlungsenthalpie A in kJ/kg, und
B) eine spezifische Wärmekapazität B in kJ/(kg·K),
wobei A um einen Faktor von mindestens 20, bevorzugt von mindestens 30, bevorzugter von mindestens 40, bevorzugter von mindestens 50, bevorzugter von mindestens 60, bevorzugter von mindestens 65, bevorzugter von mindestens 70, bevorzugter von mindestens 75, bevorzugter von mindestens 80, bevorzugter von mindestens 85, bevorzugter von mindestens 90, bevorzugter von mindestens 95, bevorzugter von mindestens 100, bevorzugter von mindestens 105, am bevorzugtesten von mindestens 110, mehr ist als B. Bevorzugt besteht der Wärmespeicher aus dem Speichermaterial. Bevorzugt wird als Speichermaterial ein sogenanntes Phasenwechselmaterial (PCM) eingesetzt. Eine bevorzugte Kühleinrichtung ist eine Kältemaschine. Hierin ist eine bevorzugte Zuflussarmatur eine Sanitärarmatur oder ein Getränkespender oder beides. Die spezifische Wärmekapazität B gilt bevorzugt für das Speichermaterial in einem flüssigen Aggregatzustand oder in einem festen Aggregatzustand oder beides. Eine spezifische Wärmekapazität B für das Speichermaterial in dem flüssigen Aggregatzustand ist bevorzugt eine mittlere spezifische Wärmekapazität des Speichermaterials in einem Temperaturbereich von (einem Schmelzpunkt des Speichermaterials + 5 °C) bis (der Schmelzpunkt des Speichermaterials + 25 °C). Eine spezifische Wärmekapazität B für das Speichermaterial in dem festen Aggregatzustand ist bevorzugt eine mittlere spezifische Wärmekapazität des Speichermaterials in einem Temperaturbereich von (einem Erstarrungspunkt des Speichermaterials - 25 °C) bis (der Erstarrungspunkt des Speichermaterials - 5 °C).

Erfindungsgemäß gilt A für einen Phasenübergang fest-flüssig.

In einer bevorzugten Ausführungsform 1 läuft der Phasenübergang bei einer Temperatur des Speichermaterials in einem Bereich von mehr als 0 bis 10 °C, bevorzugt von mehr als 0 bis 8°C, am bevorzugtesten von 1 bis 8°C, ab. Bevorzugt ist das Speichermaterial gekennzeichnet durch einen Schmelzpunkt in einem Bereich von 3 bis 10°C. Weiterhin bevorzugt ist das Speichermaterial gekennzeichnet durch einen Erstarrungspunkt in einem Bereich von mehr als 0 bis 8°C. Hierbei wird der Schmelzpunkt an einer Aufheizkurve einer DSC-Messung bestimmt. Ferner wird der Erstarrungspunkt an einer Abkühlkurve einer DSC-Messung ermittelt.

Das Speichermaterial beinhaltet azyklische Alkane zu einem Anteil von mindestens 50 Gew.-%, bevorzugt zu mindestens 60 Gew.-%, bevorzugter zu mindestens 70 Gew.-%, am bevorzugtesten zu mindestens 80 Gew.-%, jeweils bezogen auf das Gewicht des Speichermaterials. Hierbei sind die azyklischen Alkane gekennzeichnet durch eine Summenformel von CₙH₂ₙ₊₂, wobei n eine natürlich Zahl in einem Bereich von 16 bis 32, bevorzugt von 18 bis 24, ist. Bevorzugte azyklische Alkane bilden ein Paraffin. Ein bevorzugtes Paraffin ist Petroleum oder Paraffinöl oder beides. Ein weiteres bevorzugtes Paraffin wird im CAS-Verzeichnis unter CAS-8012-95-1 geführt.

In einer bevorzugten Ausführungsform ist die Kühleinrichtung eine Kältemaschine, wobei die Kältemaschine eine ausgewählt aus der Gruppe bestehend aus einer Kompressionskältemaschine, einer Absorptionskältemaschine, einer Adsorptionskältemaschine, einer Diffusionskältemaschine, einer Joule-Thompson-Kältemaschine und einer Dampfstrahlkältemaschine oder eine Kombination aus mindestens zwei davon.

Vorzugsweise beinhaltet die Kühleinrichtung ein Peltierelement.

Vorzugsweise beinhaltet die Vorrichtung weiter einen Wasserfilter, wobei der Wasserfilter fluidleitend mit der Zuflussarmatur und der Kühleinrichtung verbunden ist. Bevorzugt ist der Wasserfilter in Zuflussrichtung vor der Kühleinrichtung angeordnet.

Vorzugsweise beinhaltet der Wasserfilter eines ausgewählt aus der Gruppe bestehend aus Aktivkohle, einer Umkehrosmosemembran und einem Ionenaustauscher oder eine Kombination aus mindestens zwei davon.

Bevorzugt ist der Wasserfilter ein Untertischfilter.

Bevorzugt beinhaltet die Vorrichtung weiter
a) ein CO₂-Reservoir und
b) einen Druckbehälter,
wobei das CO₂-Reservoir fluidleitend mit dem Druckbehälter verbunden ist, wobei der Druckbehälter
i) fluidleitend mit der Zuflussarmatur verbunden und
ii) in Zuflussrichtung vor der Zuflussarmatur angeordnet ist.

Bevorzugt umgibt der Wärmespeicher den Druckbehälter mindestens teilweise.

Vorzugsweise ist die Zuflussarmatur jeweils separat fluidleitend mit Zuleitungen für
a) gefiltertes Wasser,
b) ungefiltertes Kaltwasser, und
c) ungefiltertes Warmwasser verbunden.

Vorzugsweise ist die Zuflussarmatur eine Mischbatterie.

Eine bevorzugte Mischbatterie ist ein Einhebelmischer.

In einer erfindungsgemäßen Ausführungsform 13 ist die Vorrichtung nach einer der vorhergehenden Ausführungsformen ausgestaltet, wobei die Vorrichtung weiter ein Spülbecken beinhaltet, wobei das Spülbecken die Zuflussarmatur und die Kühleinrichtung räumlich voneinander trennt. Bevorzugt ist die Zuflussarmatur oberhalb des Spülbeckens angeordnet und die Kühleinrichtung unterhalb des Spülbeckens.

Einen Beitrag zur Erfüllung mindestens einer der erfindungsgemäßen Aufgaben leistet das Verfahrens gemäß dem unabhängigen Anspruch 7, beinhaltend unter anderem als Verfahrensschritte
a) Bereitstellen einer Zuflussarmatur und einer Kühleinrichtung,
   wobei die Kühleinrichtung einen Wärmespeicher beinhaltet, wobei der Wärmespeicher ein Speichermaterial beinhaltet, wobei das Speichermaterial gekennzeichnet ist durch
   i) eine Phasenumwandlungsenthalpie A in kJ/kg, und
   ii) eine spezifische Wärmekapazität B in kJ/(kg·K),
   wobei A um einen Faktor von mindestens 20, bevorzugt von mindestens 30, bevorzugter von mindestens 40, bevorzugter von mindestens 50, bevorzugter von mindestens 60, bevorzugter von mindestens 65, bevorzugter von mindestens 70, bevorzugter von mindestens 75, bevorzugter von mindestens 80, bevorzugter von mindestens 85, bevorzugter von mindestens 90, bevorzugter von mindestens 95, bevorzugter von mindestens 100, bevorzugter von mindestens 105, am bevorzugtesten von mindestens 110, mehr ist als B; und
b) fluidleitendes Verbinden der Kühleinrichtung mit der Zuflussarmatur.

Die spezifische Wärmekapazität B gilt bevorzugt für das Speichermaterial in einem flüssigen Aggregatzustand oder in einem festen Aggregatzustand oder beides. Eine spezifische Wärmekapazität B für das Speichermaterial in dem flüssigen Aggregatzustand ist bevorzugt eine mittlere spezifische Wärmekapazität des Speichermaterials in einem Temperaturbereich von (einem Schmelzpunkt des Speichermaterials + 5 °C) bis (der Schmelzpunkt des Speichermaterials + 25 °C). Eine spezifische Wärmekapazität B für das Speichermaterial in dem festen Aggregatzustand ist bevorzugt eine mittlere spezifische Wärmekapazität des Speichermaterials in einem Temperaturbereich von (einem Erstarrungspunkt des Speichermaterials - 25 °C) bis (der Erstarrungspunkt des Speichermaterials - 5 °C).

Einen Beitrag zur Erfüllung mindestens einer der erfindungsgemäßen Aufgaben leistet die Verwendung einer Kühleinrichtung und einer Zuflussarmatur zu einem Bereitstellen gekühlten Trinkwassers gemäß dem unabhängigen Anspruch 8, wobei die Kühleinrichtung einen Wärmespeicher beinhaltet, wobei der Wärmespeicher ein Speichermaterial beinhaltet, wobei das Speichermaterial gekennzeichnet ist durch
a) eine Phasenumwandlungsenthalpie A in kJ/kg, und
b) eine spezifische Wärmekapazität B in kJ/(kg·K),
wobei A um einen Faktor von mindestens 20, bevorzugt von mindestens 30, bevorzugter von mindestens 40, bevorzugter von mindestens 50, bevorzugter von mindestens 60, bevorzugter von mindestens 65, bevorzugter von mindestens 70, bevorzugter von mindestens 75, bevorzugter von mindestens 80, bevorzugter von mindestens 85, bevorzugter von mindestens 90, bevorzugter von mindestens 95, bevorzugter von mindestens 100, bevorzugter von mindestens 105, am bevorzugtesten von mindestens 110, mehr ist als B. Die spezifische Wärmekapazität B gilt bevorzugt für das Speichermaterial in einem flüssigen Aggregatzustand oder in einem festen Aggregatzustand oder beides. Eine spezifische Wärmekapazität B für das Speichermaterial in dem flüssigen Aggregatzustand ist bevorzugt eine mittlere spezifische Wärmekapazität des Speichermaterials in einem Temperaturbereich von (einem Schmelzpunkt des Speichermaterials + 5 °C) bis (der Schmelzpunkt des Speichermaterials + 25 °C). Eine spezifische Wärmekapazität B für das Speichermaterial in dem festen Aggregatzustand ist bevorzugt eine mittlere spezifische Wärmekapazität des Speichermaterials in einem Temperaturbereich von (einem Erstarrungspunkt des Speichermaterials - 25 °C) bis (der Erstarrungspunkt des Speichermaterials - 5 °C).

### MESSMETHODEN

Die folgenden Messmethoden wurden im Rahmen der Erfindung benutzt. Sofern nichts anderes angegeben ist wurden die Messungen bei einer Umgebungstemperatur von 23°C, einem Umgebungsluftdruck von 100 kPa (0,986 atm) und einer relativen Luftfeuchtigkeit von 50 % durchgeführt.

Die Phasenumwandlungsenthalpie und die spezifische Wärmekapazität werden gemäß der Norm DIN EN ISO 11357-1:2010-03 durch Dynamische Differenz-Thermoanalyse (DSC) bestimmt. Der Schmelzpunkt und der Erstarrungspunkt werden ebenfalls an gemäß der Norm erhaltenen DSC-Kurven bestimmt.

Die Erfindung wird im Folgenden durch Beispiele und Zeichnungen genauer dargestellt, wobei die Beispiele und Zeichnungen keine Einschränkung der Erfindung bedeuten. Es zeigen jeweils sofern nicht anders in der Beschreibung oder der jeweiligen Figur angegeben schematisch und nicht maßstabsgetreu:
- Figur 1: eine schematische Darstellung einer erfindungsgemäßen Vorrichtung; und
- Figur 2: ein Ablaufdiagramm eines erfindungsgemäßen Verfahrens.

Figur 1 zeigt eine schematische Darstellung einer erfindungsgemäßen Vorrichtung 100. Die Vorrichtung 100 beinhaltet eine Zuflussarmatur 101, hier eine Sanitärarmatur, welche eine Einhebelmischbatterie ist und eine Kühleinrichtung 102, welche ein Peltiertelement beinhaltet. Die Kühleinrichtung 102 ist wasserleitend mit der Zuflussarmatur 101 verbunden ist und in einer Zuflussrichtung vor der Zuflussarmatur 101 angeordnet. Ferner beinhaltet die Kühleinrichtung einen Wärmespeicher 103, auch als Kältespeicher bezeichnet. Der Wärmespeicher 103 besteht als Speichermaterial aus Rubitherm® RT 5 der Rubitherm Technologies GmbH (Sperenberger Str. 5a, D-12277 Berlin). Das Speichermaterial ist gekennzeichnet durch eine Phasenumwandlungsenthalpie A für einen fest-flüssig-Phasenübergang von mindestens 120 kJ/kg und durch eine spezifische Wärmekapazität B von 1,8 / 2,4 (fest / flüssig) kJ/(kg·K). Ferner beinhaltet die Vorrichtung einen Wasserfilter 104, welcher einen Ionenaustauscher beinhaltet. Der Wasserfilter 104 ist ein Untertischfilter. Zudem beinhaltet die Vorrichtung ein Spülbecken 105, welches die Zuflussarmatur 101 und die Kühleinrichtung 102 räumlich voneinander trennt. Die Zuflussarmatur 101 ist oberhalb des Spülbeckens 105 angeordnet und die Kühleinrichtung 102 unterhalb des Spülbeckens 105. Die Vorrichtung 100 ist wasserleitend mit einem Kaltwasseranschluss 106 und einem Warmwasseranschluss 107 verbunden. Die Vorrichtung 100 beinhaltet eine Leitung für gefiltertes Wasser 108. Diese Leitung 108 kann gefiltertes ungekühltes Kaltwasser, gefiltertes gekühltes Kaltwasser oder gefiltertes Warmwasser in die Zuflussarmatur 101 leiten. Weiter beinhaltet die Vorrichtung eine Leitung für ungefiltertes Kaltwasser 109. Diese Leitung 109 kann ungefiltertes gekühltes Kaltwasser oder ungefiltertes gekühltes Kaltwasser in die Zuflussarmatur 101 leiten. Ferner beinhaltet die Vorrichtung 100 eine Leitung für ungefiltertes Warmwasser 110.

Figur 2 zeigt ein Ablaufdiagramm eines erfindungsgemäßen Verfahrens 200. Das Verfahren 200 beinhaltet einen Verfahrensschritt a) 201: Bereitstellen einer Zuflussarmatur 101 und einer Kühleinrichtung 102, wobei die Kühleinrichtung 102 einen Wärmespeicher 103 beinhaltet, wobei der Wärmespeicher 103 ein Speichermaterial beinhaltet. Ferner beinhaltet das Verfahren 200 einen Verfahrensschritt b) 202: fluidleitendes Verbinden der Kühleinrichtung 102 mit der Zuflussarmatur 101. Hierbei sind die Zuflussarmatur 101, die Kühleinrichtung 102, der Wärmespeicher 103 und das Speichermaterial gemäß Figur 1 ausgebildet.

### Bezugszeichenliste

- **100**: erfindungsgemäße Vorrichtung
- **101**: Zuflussarmatur
- **102**: Kühleinrichtung
- **103**: Wärmespeicher
- **104**: Wasserfilter
- **105**: Spülbecken
- **106**: Kaltwasseranschluss
- **107**: Warmwasseranschluss
- **108**: Leitung für gefiltertes Wasser
- **109**: Leitung für ungefiltertes Kaltwasser
- **110**: Leitung für ungefiltertes Warmwasser
- **200**: erfindungsgemäßes Verfahren
- **201**: Verfahrensschritt a)
- **202**: Verfahrensschritt b)

## Patentansprüche

1. Eine Vorrichtung (100) zum Bereitstellen von gekühltem Trinkwasser, beinhaltend
a) eine Zuflussarmatur (101) und
b) eine Kühleinrichtung (102),
wobei die Kühleinrichtung (102)
i) fluidleitend mit der Zuflussarmatur (101) verbunden ist,
ii) in einer Zuflussrichtung vor der Zuflussarmatur (101) angeordnet ist, und
iii) einen Wärmespeicher (103) beinhaltet,
wobei der Wärmespeicher (103) ein Speichermaterial beinhaltet,
wobei das Speichermaterial **gekennzeichnet ist durch**
A) eine Phasenumwandlungsenthalpie A in kJ/kg, wobei A für einen Phasenübergang fest-flüssig gilt, und
B) eine spezifische Wärmekapazität B in kJ/(kg·K), wobei die Phasenumwandlungsenthalpie und die spezifische Wärmekapazität gemäß DIN EN ISO 11357-1:2010-03 bestimmt werden, wobei die Messungen bei einer Umgebungstemperatur von 23°C, einem Umgebungsluftdruck von 100 kPa und einer relativen Luftfeuchtigkeit von 50% durchgeführt werden,
wobei A um einen Faktor von mindestens 20 mehr ist als B und wobei das Speichermaterial azyklische Alkane zu einem Anteil von mindestens 50 Gew.-%, bezogen auf das Gewicht des Speichermaterials, beinhaltet.

2. Die Vorrichtung (100) nach Anspruch 1, wobei der Phasenübergang gemessen bei einem Umgebungsluftdruck von 100 kPa bei einer Temperatur des Speichermaterials in einem Bereich von mehr als 0 bis 10 °C abläuft.

3. Die Vorrichtung (100) nach einem der vorhergehenden Ansprüche, wobei die Kühleinrichtung (102) ein Peltierelement beinhaltet.

4. Die Vorrichtung (100) nach einem der vorhergehenden Ansprüche, wobei die Vorrichtung (100) weiter einen Wasserfilter (104) beinhaltet,
wobei der Wasserfilter (104) fluidleitend mit der Zuflussarmatur (101) und der Kühleinrichtung (102) verbunden ist.

5. Die Vorrichtung (100) nach einem der vorherigen Ansprüche, wobei die Zuflussarmatur (101) eine Mischbatterie ist.

6. Die Vorrichtung (100) nach einem der vorherigen Ansprüche, wobei die Vorrichtung (100) weiter ein Spülbecken (105) beinhaltet,
wobei das Spülbecken (105) die Zuflussarmatur (101) und die Kühleinrichtung (102) räumlich voneinander trennt.

7. Ein Verfahren (200) zum Bereitstellen von gekühltem Trinkwasser, beinhaltend als Verfahrensschritte (201, 202)
a) Bereitstellen einer Zuflussarmatur (101) und einer Kühleinrichtung (102),
wobei die Kühleinrichtung (102) einen Wärmespeicher (103) beinhaltet,
wobei der Wärmespeicher (103) ein Speichermaterial beinhaltet,
wobei das Speichermaterial **gekennzeichnet ist durch**
i) eine Phasenumwandlungsenthalpie A in kJ/kg, wobei A für einen Phasenübergang fest-flüssig gilt, und
ii) eine spezifische Wärmekapazität B in kJ/(kg·K), wobei die Phasenumwandlungsenthalpie und die spezifische Wärmekapazität gemäß DIN EN ISO 11357-1:2010-03 bestimmt werden, wobei die Messungen bei einer Umgebungstemperatur von 23°C, einem Umgebungsluftdruck von 100 kPa und einer relativen Luftfeuchtigkeit von 50% durchgeführt werden,
wobei A um einen Faktor von mindestens 20 mehr ist als B und wobei das Speichermaterial azyklische Alkane zu einem Anteil von mindestens 50 Gew.-%, bezogen auf das Gewicht des Speichermaterials, beinhaltet; und
b) fluidleitendes Verbinden der Kühleinrichtung (102) mit der Zuflussarmatur (101).

8. Eine Verwendung einer Kühleinrichtung (102) und einer Zuflussarmatur (101) zu einem Bereitstellen gekühlten Trinkwassers,
wobei die
Kühleinrichtung (102) einen Wärmespeicher (103) beinhaltet,
wobei der Wärmespeicher (103) ein Speichermaterial beinhaltet,
wobei das Speichermaterial **gekennzeichnet ist durch**
a) eine Phasenumwandlungsenthalpie A in kJ/kg, wobei A für einen Phasenübergang fest-flüssig gilt, und
b) eine spezifische Wärmekapazität B in kJ/(kg·K), wobei die Phasenumwandlungsenthalpie und die spezifische Wärmekapazität gemäß DIN EN ISO 11357-1:2010-03 bestimmt werden, wobei die Messungen bei einer Umgebungstemperatur von 23°C, einem Umgebungsluftdruck von 100 kPa und einer relativen Luftfeuchtigkeit von 50% durchgeführt werden,
wobei A um einen Faktor von mindestens 20 mehr ist als B und wobei das Speichermaterial azyklische Alkane zu einem Anteil von mindestens 50 Gew.-%, bezogen auf das Gewicht des Speichermaterials, beinhaltet.

## Claims

1. A device (100) for providing cooled drinking water, comprising
a) an inflow fitting (101) and
b) a cooling means (102),
wherein the cooling means (102)
i) is connected in a fluid conducting manner to the inflow fitting (101),
ii) is arranged in an inflow direction upstream of the inflow fitting (101), and
iii) comprises a heat accumulator (103),
wherein the heat accumulator (103) comprises a storage material,
wherein the storage material is **characterized by**
A) a change of state enthalpy A in kJ/kg, wherein A applies to a solid-liquid phase change, and
B) a specific heat capacity B in kJ/(kg·K), wherein the change of state enthalpy and the specific heat capacity are determined according to DIN EN ISO 11357-1:2010-03, wherein the measurements are performed at an ambient temperature of 23°C, an ambient air pressure of 100 kPa and a relative humidity of 50%,
wherein A is greater than B by a factor of at least 20 and wherein the storage material comprises acyclic alkanes in a proportion of at least 50 wt%, based on the weight of the storage material.

2. The device (100) according to Claim 1, wherein the phase change takes place at a temperature of the storage material in a range of greater than 0 to 10°C, measured at an ambient air pressure of 100 kPa.

3. The device (100) according to any one of the preceding claims, wherein the cooling means (102) comprises a Peltier element.

4. The device (100) according to any one of the preceding claims, wherein the device (100) further comprises a water filter (104),
wherein the water filter (104) is connected in a fluid conducting manner to the inflow fitting (101) and to the cooling means (102).

5. The device (100) according to any one of the preceding claims, wherein the inflow fitting (101) is a mixer tap.

6. The device (100) according to any one of the preceding claims, wherein the device (100) further comprises a sink (105),
wherein the sink (105) spatially separates the inflow fitting (101) and the cooling means (102) from one another.

7. A method (200) for providing cooled drinking water, comprising the method steps (201, 202)
a) provision of an inflow fitting (101) and a cooling means (102), wherein the cooling means (102) comprises a heat accumulator (103), wherein the heat accumulator (103) comprises a storage material, wherein the storage material is **characterized by**
i) a change of state enthalpy A in kJ/kg, wherein A applies to a solid-liquid phase change, and
ii) a specific heat capacity B in kJ/(kg·K), wherein the change of state enthalpy and the specific heat capacity are determined according to DIN EN ISO 11357-1:2010-03, wherein the measurements are performed at an ambient temperature of 23°C, an ambient air pressure of 100 kPa and a relative humidity of 50%,
wherein A is greater than B by a factor of at least 20 and wherein the storage material comprises acyclic alkanes in a proportion of at least 50 wt%, based on the weight of the storage material; and
b) fluid-conducting connection of the cooling means (102) to the inflow fitting (101).

8. A use of a cooling means (102) and an inflow fitting (101) for provision of cooled drinking water, wherein the cooling means (102) comprises a heat accumulator (103), wherein the heat accumulator (103) comprises a storage material, wherein the storage material is **characterized by**
a) a change of state enthalpy A in kJ/kg, wherein A applies to a solid-liquid phase change, and
b) a specific heat capacity B in kJ/(kg·K), wherein the change of state enthalpy and the specific heat capacity are determined according to DIN EN ISO 11357-1:2010-03, wherein the measurements are performed at an ambient temperature of 23°C, an ambient air pressure of 100 kPa and a relative humidity of 50%,
wherein A is greater than B by a factor of at least 20 and wherein the storage material comprises acyclic alkanes in a proportion of at least 50 wt%, based on the weight of the storage material.

## Revendications

1. Un dispositif (100), destiné à mettre à disposition de l'eau potable réfrigérée, comprenant
a) une robinetterie d'apport (101) et
b) un système réfrigérant (102),
le système réfrigérant (102)
i) étant relié de manière fluidique avec la robinetterie d'apport (101),
ii) étant placé à l'avant de la robinetterie d'apport (101), dans une direction d'apport, et
iii) comprenant un accumulateur thermique (103),
l'accumulateur thermique (103) comprenant une matière accumulatrice,
la matière accumulatrice étant **caractérisée par**
A) une enthalpie de changement de phase A en kJ/kg, A comptant pour une transition de phase solide-liquide, et
B) une capacité thermique spécifique B en kJ/(kg·K), l'enthalpie de changement de phase et la capacité thermique spécifique étant déterminées selon la norme DIN EN ISO 11357-1:2010-03, les mesures étant réalisées à une température ambiante de 23 °C, une pression atmosphérique ambiante de 100 kPa et une humidité de l'air relative de 50 %,
A étant supérieure à B d'un coefficient d'au moins 20 et la matière accumulatrice comprenant des alcanes acycliques dans une part d'au moins 50 % en poids, rapportée au poids de la matière accumulatrice.

2. Le dispositif (100) selon la revendication 1, la transition de phase mesurée à une pression atmosphérique ambiante de 100 kPa se déroulant à une température de la matière accumulatrice dans un ordre de plus de 0 à 10 °C.

3. Le dispositif (100) selon l'une quelconque des revendications précédentes, le système réfrigérant (102) comprenant un élément Peltier.

4. Le dispositif (100) selon l'une quelconque des revendications précédentes, le dispositif (100) comprenant par ailleurs un filtre à eau (104),
le filtre à eau (104) étant relié de manière fluidique avec la robinetterie d'apport (101) et le système réfrigérant (102).

5. Le dispositif (100) selon l'une quelconque des revendications précédentes, la robinetterie d'apport (101) étant un mitigeur.

6. Le dispositif (100) selon l'une quelconque des revendications précédentes, le dispositif (100) comprenant par ailleurs un lavabo (105),
le lavabo (105) séparant physiquement l'un de l'autre la robinetterie d'apport (101) et le système réfrigérant (102).

7. Un procédé (200), destiné à mettre à disposition de l'eau potable réfrigérée, comprenant les étapes de procédés (201, 202), consistant à
a) mettre à disposition une robinetterie d'apport (101) et un système réfrigérant (102), le système réfrigérant (102) comprenant un accumulateur thermique (103), l'accumulateur thermique (103) comprenant une matière accumulatrice,
la matière accumulatrice étant **caractérisée par**
i) une enthalpie de changement de phase A en kJ/kg, A comptant pour une transition de phase solide-liquide, et
ii) une capacité thermique spécifique B en kJ/(kg·K), l'enthalpie de changement de phase et la capacité thermique spécifique étant déterminées selon la norme DIN EN ISO 11357-1:2010-03, les mesures étant réalisées à une température ambiante de 23 °C, une pression atmosphérique ambiante de 100 kPa et une humidité de l'air relative de 50 %,
A étant supérieure à B d'un coefficient d'au moins 20 et la matière accumulatrice comprenant des alcanes acycliques dans une part d'au moins 50 % en poids, rapportée au poids de la matière accumulatrice ; et
b) relier fluidiquement le système réfrigérant (102) avec la robinetterie d'apport (101).

8. Une utilisation d'un système réfrigérant (102) et d'une robinetterie d'apport (101) pour une mise à disposition d'eau potable réfrigérée, le système réfrigérant (102) comprenant un accumulateur thermique (103), l'accumulateur thermique (103) comprenant une matière accumulatrice, la matière accumulatrice étant **caractérisée par**
a) une enthalpie de changement de phase A en kJ/kg, A comptant pour une transition de phase solide-liquide, et
b) une capacité thermique spécifique B en kJ/(kg·K), l'enthalpie de changement de phase et la capacité thermique spécifique étant déterminées selon la norme DIN EN ISO 11357-1:2010-03, les mesures étant réalisées à une température ambiante de 23 °C, une pression atmosphérique ambiante de 100 kPa et une humidité de l'air relative de 50 %,
A étant supérieure à B d'un coefficient d'au moins 20 et la matière accumulatrice comprenant des alcanes acycliques dans une part d'au moins 50 % en poids, rapportée au poids de la matière accumulatrice.
